# EUROPÄISCHE PATENTSCHRIFT

(11) **EP 1 441 177 B1**
(45) Veröffentlichungstag und Bekanntmachung des Hinweises auf die Patenterteilung: **27.04.2011**
(21) Anmeldenummer: 04000902.9
(22) Anmeldetag: 16.01.2004
(51) Int. Cl.: F23N 5/08

(54) **Verfahren zur Erkennung und Identifikation von Brennzonen**
Method for Recognising and Identifying Combustion Zones
Procédé pour reconnaître et identifier des zônes de combustion

(30) Priorität: 22.01.2003 DE 10302175
(43) Veröffentlichungstag der Anmeldung: 28.07.2004
(73) Patentinhaber: Karlsruher Institut für Technologie, 76131 Karlsruhe (DE)
(72) Erfinder: Zipser, Stephan, 76185 Karlsruhe (DE); Keller, Hubert, Dr., 76139 Karlsruhe (DE)

(56) Entgegenhaltungen:
- EP-A- 0 543 646
- EP-A- 0 576 955
- EP-A- 0 661 500
- EP-A- 0 897 086

## Beschreibung

Die Erfindung betrifft ein automatisiertes Verfahren zur Erkennung und Identifikation von Brennzonen eines Brennbetts. Das Verfahren basiert auf einer bildgebenden Messung und der Analyse der von einem Brennbett ausgehenden Infrarotstrahlung und dient hauptsächlich zur Überwachung, Analyse und Online-Optimierung von Verbrennungsprozessen mit Brennstoffen, deren chemisch-physikalische Eigenschaften starken Schwankungen unterliegen, wie das beispielsweise bei Verbrennung von Biomasse und der Müllverbrennung auf einem Rost der Fall ist. Derartige Verfahren sind aus EP 0 897 086 A und aus EP 0 661 500 bekannt.

Rostverbrennungen sind ein bewährtes Verfahren zur Umsetzung fester Brennstoffe in einem Brennbett. Ein Verbrennungsrost wird an der Aufgabeseite mit Brennstoff beschickt, der über bekannte konstruktionsabhängige Transportmechanismen zum Rostende befördert wird. Der Brennstoff durchläuft dabei eine Trocknungs-, Zündungs- und Pyrolysephase und brennt dann mit Sauerstoffüberschuss ab, wobei sich im Brennbett eine Brennzone oder auch mehrere Brennzonen ausbilden.

Wenn sich die Brennstoffeigenschaften signifikant über der Zeit verändern, wie z.B. bei Biomasse oder Müll, verändert sich der Prozessablauf und mit ihm auch die Eigenschaften der Brennzonen in oft unerwünschter Weise, so dass zur Sicherung einer optimalen Verbrennung eine laufende korrigierende Anpassung der Stellgrößen erforderlich ist. Diese Anpassungen sind ein Ergebnis von Optimierungsstrategien die u.a. auf einer charakterisierenden Auswertung von Eigenschaften der Brennzonen beruhen. Damit ist die repräsentative und maschinelle Erkennung und Identifikation der Brennzonen eine entscheidende Voraussetzung für die Analyse, die Überwachung und die Optimierung von Verbrennungsprozessen mit einem Brennbett.

In [1, 2] wird die von einem Brennbett ausgehende Infrarotstrahlung durch eine Infrarotkamera erfasst und bezüglich der Eigenschaften der Brennzonen sowie weiterer Brennbettmerkmale ausgewertet. Die Ergebnisse sind Eingangsgrößen von Optimierungsstrategien, die bei ihrer praktischen Umsetzung erfolgreich zur Minderung der Schadstoffentstehung und zur Steigerung der Effizienz der Brennstoffumsetzung eingesetzt werden.

Für die Erkennung der Brennzonen wird bisher ein Verfahren [3] genutzt, bei dem:
zum einen keine explizite Unterdrückung der in den Rohbildern enthaltenen Störungen Partikelflug und Flammen erfolgt, so dass sich diese Störungen verfälschend auf die Brennzonenerkennung und die Identifikation auswirken,
zum anderen findet keine Anpassung des Erkennungsalgorithmus statt, denn der Schwellwert zur Binarisierung des Analysebilds wird mit Hilfe eines konstanten Parameters α berechnet. Das hat zur Folge, dass bei deutlichen Abweichungen vom nominalen Brennbettzustand, für den der Parameter α bei diesem Verfahren einmalig festgelegt wurde, die Eigenschaften der erkannten Brennzonen physikalisch-technischen Randbedingungen widersprechen. Die erkannten Brennzonen sind dann nicht repräsentativ und folglich nicht für eine Prozessüberwachung, -analyse und - optimierung einsetzbar. Dieses bisherige Verfahren [3] ist dadurch charakterisiert, dass:
   - zyklisch ein bestimmter Spektralbereich der infraroten Brennbettstrahlung in Form von N Rohbildern (F_{K,} F_{K-1}, ... F_{K-N-1}) erfasst wird;
   - die Rohbilder die Temperatur auf dem Brennbett repräsentieren;
   - in jedem Verfahrenszyklus mittels gleitender Mittelung über nicht störungsminimierte Rohbilder eines oder mehrerer Verfahrenszyklen ein Analysebild F_{E,K} errechnet wird, das zur Brennzonenerkennung herangezogen wird;
   - aus dem Analysebild F_{E,K} die maximale Brennbettemperatur ϑ_{Max} bestimmt und mit dem einmalig festgelegten Parameter α der Schwellwert ϑ_{Th} mit ϑ_{Th} = (αϑ _{Max} zur Binarisierung des Analysebilds errechnet wird.
   - Alle Punkte des Analysebilds F_{E,K}, die größer oder gleich dem Schwellwert ϑ_{Th} sind, zählen zur Brennzone.

Der Erfindung liegt die Aufgabe zugrunde, ein Verfahren bereitzustellen, das im Unterschied zu bisherigen Verfahren auch bei stark variierenden Brennbetteigenschaften, wie sie durch Brennstoffe mit stark veränderlichen chemisch-physikalischen Eigenschaften und prozessimmanenten Störungen wie Partikelflug und Flammen hervorgerufen werden, eine den physikalisch-technischen Randbedingungen entsprechende und damit repräsentative Erkennung und Identifikation von Brennzonen ermöglicht.

Es soll also eine Prozessführung ermöglicht werden, die einen effektiven und zugleich schadstoffarmen Verbrennungsablauf bewirkt. Hierbei spielen die Eigenschaften der Brennzonen des Brennbetts, z.B. ihre Lage, Fläche und Temperatur dort, eine maßgebliche Rolle. Die Brennzonen werden einerseits durch vorgebbare Stellgrößen wie: die Primärluftmenge, ihre Verteilung und Temperatur oder den Brennstoffstrom, andererseits aber auch entscheidend durch die chemisch-physikalischen Brennstoffeigenschaften bestimmt. Die Brennstoffeigenschaften stellen oft die wesentlichste Prozessstörung dar, denn sie schwanken signifikant über der Zeit und variierein zudem innerhalb des Brennstoffs.

Die Aufgabe wird durch ein Verfahren gemäß Anspruch 1 mit den darin gekennzeichneten Verfahrensschritten gelöst. Der neue Verfahrensablauf besteht darin, dass:
- durch den Strahlungsempfänger (1) mit einer festen Zykluszeit T_{Z} die Strahlungsintensität des Brennbetts (5) durch eine Sequenz oder mehrere Sequenzen von M Rohbildern (1.1) Fₖ,Fₖ₋₁, ... , F_{k-M-1} mit konstanter Abtastzeit T_{A} erfasst werden.
- Die Rohbilder repräsentieren entweder die Strahlungsintensität des Brennbetts oder die Temperatur auf dem Brennbett, so dass verallgemeinernd von Grauwerten g gesprochen wird.
- in jedem Verfahrenszyklus aus einer Sequenz von Rohbildern (1.1) über mehrere Zwischenschritte ein Analysebild (2.6) errechnet wird, bei dem der verfälschende Einfluss der Störungen Partikelflug und Flammen eliminiert bzw. minimiert und eine orthogonale Sicht auf das Brennbett (5) dargestellt wird;
- zur Erkennung der Brennzonen aus dem laufend an die veränderlichen Brennbetteigenschaften angepassten Parameter α ein Schwellwert g_{Th} errechnet wird, der zur Binarisierung des Analysebilds (2.6) F_{E,K} genutzt wird;
- alle Bildpunkte des jeweils betrachteten Brennbettbereichs des Analysebilds (2.6) F_{E,K}, die größer oder gleich dem Schwellwert g_{Th} sind, werden als Brennzone dieses Bereichs betrachtet;
- für jeden betrachteten Brennbettbereich die ausgewählten Eigenschaften der Brennzonen identifiziert werden und anhand von Entscheidungskriterien geprüft wird, ob sie physikalisch-technische Randbedingungen verletzen. Ist dies der Fall, wird der bereichsweise gültige Parameter α so angepasst, d.h. entweder vergrößert oder verkleinert, dass einer Verletzung der Randbedingung entgegengewirkt wird.

Die Erfindung wird anhand der Zeichnung mit dem Blockschaltbild der Verknüpfung der Baugruppen zur Durchführung des Verfahrens näher erläutert:
Bei einigen Rostkonstruktionen können bestimmte Rostbereiche, sog. Rostbahnen, separat durch vorgebbare Stellgrößen, wie Primärluftverteilung oder Schürung, angesteuert werden, so dass für eine Analyse/Optimierung des Prozesses die Erkennung und Identifikation von Brennzonen für jede Bahn einzeln und für das gesamte Brennbett, die Hauptbrennzone, sinnvoll ist.

Im folgenden wird das Beispiel zur infrarotbasierten Erkennung und Identifikation von Brennzonen der Hauptbrennzone betrachtet:
Durch die Messeinrichtung (1), in diesem Fall eine orthogonal Brennbett (5) angeordneten Infrarotkamera mit einer spektralen Empfindlichkeit bei 3,9 µm, wird mit konstanter Zykluszeit T_{z} (T_{z}=5s) die Strahlungsintensität des Brennbetts (5) durch eine Sequenz von M (M = 10) Aufnahmen Fₖ,Fₖ₋₁,... , F_{k-M-1} mit konstanter Abtastzeit T_{A} (T_{A}=80 ms) erfasst.

Im aktuellen Verfahrenszyklus K werden aus der Bildsequenz M-1 partikelfreie Zwischenbilder F_{Z,NP,k},F_{Z,NP,k-1},... , F_{Z,NP,k-M-1} errechnet, indem über eine geeignete Binarisierung des Differenzbilds von zwei nacheinander aufgenommenen Rohbildern (1.1) die durch Partikel gestörten Bereiche erkannt, und durch Bildbereiche zurückliegender ungestörter Rohbilder (1.1) ersetzt werden.

Anschließend wird die verfälschend Einwirkung von Flammen in den partikelfreien Zwischenbildern durch den Einsatz des Minimumfilters F_{Z,K} = Min (F_{Z,NP,K},F_{Z,NP,k-1},..., F_{Z,NP,k-M-1}) unterdrückt. Das Analysebild (2.6) F_{E,K} wird erzeugt, indem eine Minimumfilterung über die Zwischenbilder von N (N=12) Verfahrenszyklen erfolgt F_{E,K} = Min (F_{Z,K}, F_{Z,K-1}, ..., F_{Z,K,K-N-1}), so dass sich die Filterung in diesem Beispiel auf einen Zeitraum von 60 s erstreckt.
Aufgrund der orthogonalen Anordnung der Kamera entfällt der Verfahrensschritt geometrische Transformation (2.5). Zur Erkennung der Hauptbrennzone wird ein Schwellwert g_{Th} errechnet, der sich aus dem maximalen Grauwert des gesamten Brennbettbereichs g_{Max} und dem im Verfahrenszyklus K gültigen Parameter α_{K} ergibt g_{Th} =α_{K}g_{Max}. Alle Bildpunkte des Analysebilds F_{E,K},die größer oder gleich dem Schwellwert g_{Th} sind, sind Teil der Hauptbrennzone.

Zur Anpassung des Parameters α_{K} an die zeitveränderlichen Brennbetteigenschaften wird die relative Brennzonenfläche A_{BZ,Rel} herangezogen. Sie ist das Verhältnis aus der Fläche aller Brennzonen zur gesamten Brennbettfläche und liegt in Abhängigkeit von der Strahlungsverteilung des Brennbetts und vom Wert des Parameters α im Bereich 0 < A_{BZ,Rel} ≤1 .

Bekannt ist, dass die relative Brennzonenfläche A_{BZ,Rel} aufgrund physikalisch-technischer Randbedingungen in einem deutlich engeren Bereich A_{BZ,Min} ≤ A_{BZ,Rel} ≤ A_{BZ,Max} schwankt, z. B. 0,1 ≤ A_{BZ,Rel} ≤ 0,4 . Weist aufgrund stark veränderter Brennbetteigenschaften die erkannte Brennzone eine relative Brennzonenfläche auf, welche die Grenzen A_{BZ,Min} und A_{BZ,Max} verletzt, ist davon auszugehen, dass sie nicht repräsentativ ist. Deshalb wird der Parameter α für den nächsten Verfahrenszyklus K+1 so angepasst, dass dieser Verletzung entgegengewirkt wird.

Im betrachteten Beispiel wird beim Überschreiten von A_{Bz,Max} der Parameter α um den Wert ε erhöht und beim Unterschreiten von A_{BZ,Min} um ε verringert.${α}_{K + 1} = { \begin{matrix}{α}_{K} + ε & {A}_{BZ , Rel} < {A}_{BZ , Rel , Min} \\ {α}_{K} - ε & {A}_{BZ , Rel} > {A}_{BZ , Rel , Max}\end{matrix} .$

Liegt die relative Brennzonenfläche A_{BZ,Rel} innerhalb von A_{BZ,Min} und A_{BZ,Max} , bleibt der Parameter α unverändert, α_{K+1} =α_{K} .

Anhand von Infrarotaufnahmen mehrerer industrieller Rostfeuerungen, bei denen Müll mit stark veränderlichen chemisch-physikalischen Eigenschaften eingesetzt wurde, wurde nachgewiesen, dass gegenüber dem bisherigen Verfahren [1] eine deutlich repräsentativere Erkennung und Identifikation der Brennzonen erfolgt. Die IR-Aufnahmen dieser Prozesse weisen typischerweise signifikante Störungen durch Partikelflug und Flammen auf, welche die Brennbettstrahlung partiell und temporär überlagern. Durch die hier verwendete Bildvorverarbeitung gelingt eine deutliche Minimierung der verfälschenden Wirkung dieser Störungen. Mithin vermeidet diese Störunterdrückung auch Messfehler bei der Bestimmung weiterer Brennbetteigenschaften, beispielsweise der mittleren Brennbetttemperatur.

### Literaturlegende

[1] Walter M.: Untersuchung von Verfahren zur kontinuierlichen Analyse der Müllverbrennung in Rostfeuerungen mit Hilfe der Infrarotthermographie, Dissertation, Ruhr-Universität Bochum, 1996.
[2] Meile, E. Schreiner R. : Gezielte Prozessbeeinflussung durch Aufschalten einer Infrarotkamera am Beispiel der MVA Winterthur, Entsorgungspraxis 5/2000, S. 26-30, 2000
[3] Schreiner R., Janssen, A.: Infrared cameras guide combustion control, Modern Power Systems, Band 17, Heft 9, S. 45-49,1997

## Patentansprüche

1. Verfahren zur Erkennung und Identifikation von Brennzonen eines Brennbetts,
wobei ein Strahlungsempfänger (1), der auf das Brennbett (5) gerichtet ist, die Strahlung vom Brennbett (5) erfasst und die dabei entstehenden Signale an ein angeschlossenes Bildverarbeitungssystem (2) überträgt, wo sie als zweidimensionale Datensätze, Rohbilder (1.1), gespeichert und verarbeitet werden,
und
die Identifikationsergebnisse (2.12) der Bildverarbeitung an eine Auswerteeinheit (3) und entweder an weitere angeschlossene Einheiten, wie eine Regelungs- und Steuerungseinheit (4.1), zur direkten Beeinflussung des Brennbetts (5) oder aber an eine angeschlossene Visualisierungs- oder Archivierungseinheit (4.2) weitergegeben werden,
**dadurch gekennzeichnet, dass**
das Bildverarbeitungssystem (2) ausgewählte Störungen in den Rohbildern (1.1) mindestens aber Störungen durch Partikelflug und Flammen weitgehend oder vollständig eliminiert, indem in jedem Verfahrenszyklus eine äquidistant oder nahezu äquidistant abgetastete Sequenz von mindestens zwei Rohbildern (1.1) eingelesen wird,
wobei der Verfahrenszyklus darin besteht, dass alle Teilschritte vom Einlesen der Rohbilder (1.1) bis zum Ausgeben der Identifikationsergebnisse (2.12) an die Auswerteeinheit (3) einmal durchlaufen werden,
zuerst die verfälschende Wirkung des Partikelflugs eliminiert wird (2.1), so dass partikelfreie Zwischenbilder (2.2) entstehen,
anschließend zur Minimierung des Einflusses von Flammen eine Minimumfilterung (2.3) über die partikelfreien Zwischenbilder (2.2) von mindestens einem Verfahrenszyklus erfolgt, deren Ergebnis ein Zwischenbild (2.4) ist, bei dem der Einfluss von Partikelflug und Flammen minimiert ist,
auf das Zwischenbild (2.4) eine geometrische Transformation (2.5) angewandt wird, wenn dies nicht bereits durch die Anordnung des Strahlungsempfängers (1) gegeben ist, so dass der dann entstehende zweidimensionale Datensatz, das Analysebild (2.6), eine von der verfälschenden Wirkung der Störungen weitgehend freie und flächengetreue, d.h. orthogonale Abbildung der Brennbettstrahlung ist,
anschließend das Analysebild (2.6) mit einem Schwellwert errechnet wird, der mit einem Parameter α, dessen Startwert α₀ (2.12) für den ersten Verfahrenszyklus innerhalb der Grenzen von 0≤α₀≤1 festzulegen ist,
eine Erkennung der Brennzonen durch eine Binärisierung (2.7) des Analysebilds (2.6) erfolgt,
anschließend in einem Identifikationsschritt (2.8) ausgewählte Eigenschaften von Brennzonen, wie deren Fläche, deren Ausrichtung oder deren Temperatur, identifiziert werden,
in einem Validitierungsschritt (2.9) anhand von mindestens einem Entscheidungskriterium geprüft wird, ob und/oder wie die Identifikationsergebnisse (2.13) vorgegebene oder plausible physikalisch-technische Randbedingungen (2.10) verletzen, die als Datensatz im Bildverarbeitungssystem (2) gespeichert vorliegen,
und wenn eine solche Verletzung vorliegt, im Anpassungsschritt (2.11) der Parameter α entweder so verkleinert oder vergrößert wird, dass er in jedem Fall einer Verletzung der physikalisch-technischen Randbedingungen (2.10) entgegenwirkt,
und wenn keine Randbedingung verletzt ist, der Parameter α unverändert bleibt und mit der Weitergabe der Identifikationsergebnisse (2.13) an die Auswerteeinheit (3) die Erkennung und Identifikation der Brennzonen abgeschlossen wird.

2. Verfahren nach Anspruch 1, **dadurch gekennzeichnet, dass** mit dem Strahlungsempfänger (1) entweder die absolute oder die relative Infrarotstrahlung des Brennbetts in mindestens einem Teilspektrum erfasst wird.

3. Verfahren nach Anspruch 2, **dadurch gekennzeichnet, dass** innerhalb eines Verfahrenszyklus mindestens eine Sequenz von Rohbildern (1.1) ausgewertet wird.

4. Verfahren nach Anspruch 1. **dadurch gekennzeichnet, dass** bei der Brennzonenidentifikation für mehrere, auch überlappende Bereiche des Brennbetts, eine bereichsbezogene Erkennung und Identifikation der Brennzonen mit einem bereichsweise gültigen Parameter α durchgeführt wird.

## Claims

1. Method for recognising and identifying combustion zones of a combustion bed,
wherein a radiation receiver (1) which is directed onto the combustion bed (5) captures the radiation from the combustion bed (5) and passes the signals which thereby arise to a connected picture processing system (2) where they are stored and processed as two-dimensional data records, raw pictures (1.1), and
the identification results (2.12) of the picture processing are forwarded to an evaluator (3) and either to other connected units such as a regulating and control unit (4.1) for the direct influencing of the combustion bed (5) or alternatively to a connected visualisation or archiving unit (4.2),
**characterised in that**
the picture processing system (2) to a large extent or completely, eliminates selected disturbances in the raw pictures (1.1) but at least eliminates disturbances caused by particle flows and flames by reading an equidistantly or roughly equidistantly scanned sequence of at least two raw pictures (1.1) in each method cycle,
wherein the method cycle consists in all of the substeps, from reading the raw pictures (1.1) to outputting the identification results (2.12) to the evaluator (3), being run through at least once,
the corrupting effect of the particle flow is first eliminated (2.1) such that particle-free intermediate pictures (2.2) are obtained,
then to minimise the influence of flames a minimum filtering (2.3) of at least one method cycle is applied to the particle-free intermediate pictures (2.2) whose result is an intermediate picture (2.4) in which the influence of particle flow and flames is minimised,
a geometrical transformation (2.5) is applied to the intermediate picture (2.4), if this is not already provided by the arrangement of the radiation receiver (1), such that the two-dimensional data record then obtained, the analysis picture (2.6), is an image of the combustion bed radiation that is largely free of the corrupting effect of the disturbances and is true-to-area, i.e. orthogonal,
the analysis picture (2.6) is then calculated with a threshold value which must be determined with a parameter α, whose starting value α₀ (2.12) for the first method cycle within the limits of 0<α₀≤1,
a recognition of the combustion zones is effected by binarising (2.7) the analysis picture (2.6),
selected properties of combustion zones, such as their area, their orientation or their temperature, are then identified in an identification step (2.8),
at least one decision criterion is used in a validation step (2.9) to test whether and/or how the identification results (2.13) violate predefined or plausible physical/technical boundary conditions (2.10) which exist as a stored data record in the picture processing system (2),
and if such a violation exists, parameter α is either reduced or increased in the adjustment step (2.11) so as to counteract a violation of the physical/technical boundary conditions (2.10) in any event,
and if no boundary condition is violated, parameter α remains unchanged and the recognition and identification of the combustion zones concludes with the forwarding of the identification results (2.13) to the evaluator (3).

2. Method according to Claim 1, **characterised in that** the radiation receiver (1) captures the absolute or the relative infrared radiation of the combustion bed in at least one part-spectrum.

3. Method according to Claim 2, **characterised in that** at least one sequence of raw pictures (1.1) is evaluated within one method cycle.

4. Method according to Claim 1, **characterised in that** during combustion zone identification for a plurality of regions of the combustion bed, overlapping and otherwise, a region-related recognition and identification of the combustion zones is carried out with a regionally valid parameter α.

## Revendications

1. Procédé de détection et d'identification de zones de combustion d'un lit de combustion selon lequel,
- un récepteur de rayonnement (1) est dirigé vers le lit de combustion (5), saisit le rayonnement émis par le lit de combustion (5) et transmet les signaux ainsi engendrés à un système de traitement d'images (2) qui les enregistre et les traite, comme des jeux de données à deux dimensions, des images brutes (1.1), et
- les résultats d'identification (2.12) du traitement d'images sont transmis à une unité d'exploitation (3) ou à d'autres unités reliées, telles qu'une unité de régulation et commande (4.1) pour influencer directement le lit de combustion (5) ou aussi à une unité de visualisation ou d'archivage (4.2),
procédé **caractérisé en ce que**
- le système de traitement d'images (2) élimine au moins dans une très large mesure, voire complètement les perturbations sélectionnées dans les images brutes (1.1) correspondant à au moins des perturbations liées à une envolée de particules et des flammes, **en ce que** dans chaque cycle de procédé, on enregistre une séquence détectée de manière équidistante ou quasi équidistante d'au moins deux images brutes (1.1),
- le cycle du procédé consistant à parcourir toutes les étapes partielles de lecture des images brutes (1.1) jusqu'à l'émission des résultats d'identification (2.12) à l'unité d'exploitation (3),
- à éliminer tout d'abord l'effet perturbateur de l'envolée de particules (2.1) pour obtenir des images intermédiaires (2.2) sans particules,
- ensuite, pour minimiser l'influence des flammes, effectue un filtrage minimum (2.3) des images intermédiaires (2.2) dont on a éliminé les particules, dans au moins un cycle de procédé dont le résultat est une image intermédiaire (2.4) dans laquelle l'influence de l'envolée de particules et des flammes a été minimisée,
- on applique une transformation géométrique (2.5) à l'image intermédiaire (2.4) si cela n'a pas déjà été assuré par le montage du récepteur de rayonnement (1) pour que le jeu de données bidimensionnelles résultantes, c'est-à-dire l'image d'analyse (2.6) soit une image du rayonnement du lit de combustion pratiquement dégagée de l'effet de falsification et qui soit une image de surface fidèle, c'est-à-dire une image orthogonale du rayonnement du lit de combustion,
- ensuite, on calcule l'image d'analyse (2.6) avec un seuil fixé par un paramètre α dont la valeur initiale α₀ (2.12) est fixée pour le premier cycle du procédé dans les limites suivantes : 0 ≤ α₀ ≤ 1,
- on reconnaît les zones de combustion par une numérisation (2.7) de l'image d'analyse (2.6),
- ensuite, dans une étape d'identification (2.8), on identifie les caractéristiques sélectionnées des zones de combustion, telles que leur surface, leur alignement et leur température,
- dans une étape de validation (2.9), à l'aide d'au moins un critère de décision, on vérifie si et/ou comment les résultats d'identification (2.13) ne respectent pas des conditions limites technico-physiques prédéfinies ou plausibles (2.10), et qui sont enregistrées comme jeux de données dans le système de traitement d'images (2), et
- en cas d'un tel non respect, dans une étape d'adaptation (2.11), on réduit ou on augmente le paramètre α, de façon que dans chaque cas, il s'oppose au non respect des conditions limités technico-physiques (2.10), et
- si une condition limite n'est pas respectée, le paramètre α reste inchangé et on termine par la transmission des résultats d'identification (2.13) à l'unité d'exploitation (3) qui termine la reconnaissance et l'identification des zones de combustion.

2. Procédé selon la revendication 1,
**caractérisé en ce que**
le récepteur de rayonnement (1) saisit le rayonnement infrarouge absolu, ou le rayonnement infrarouge relatif du lit de combustion dans au moins un spectre partiel.

3. Procédé selon la revendication 2,
**caractérisé en ce que**
dans un cycle du procédé on exploite au moins une séquence d'images brutes (1.1).

4. Procédé selon la revendication 1,
**caractérisé en ce que**
pour l'identification des zones de combustion pour plusieurs zones qui se chevauchent dans le lit de combustion, on effectue une reconnaissance rapportée aux zones et une identification des zones de combustion avec un paramètre a valable par zone.
